# EUROPÄISCHE PATENTSCHRIFT

(11) **EP 3 583 355 B1**
(45) Veröffentlichungstag und Bekanntmachung des Hinweises auf die Patenterteilung: **19.05.2021**
(21) Anmeldenummer: 18715494.3
(22) Anmeldetag: 13.03.2018
(51) Int. Cl.: F22B 29/12, F22B 35/10, F22B 35/14, F01K 13/02, F22B 29/06

(54) **WASSERRÜCKFÜHRUNG IN VERTIKALEN ZWANGDURCHLAUFDAMPFERZEUGERN**
WATER FEEDBACK IN VERTICAL FORCED-FLOW STEAM GENERATORS
RECIRCULATION D'EAU DANS DES GÉNÉRATEURS DE VAPEUR VERTICAUX À CIRCULATION FORCÉE

(30) Priorität: 30.03.2017 DE 102017205382
(43) Veröffentlichungstag der Anmeldung: 25.12.2019
(73) Patentinhaber: Siemens Energy Global GmbH & Co. KG, 81739 München (DE)
(72) Erfinder: BRÜCKNER, Jan, 91080 Uttenreuth (DE); EFFERT, Martin, 91058 Erlangen (DE)
(86) Internationale Anmeldenummer: PCT/EP2018/056199
(87) Internationale Veröffentlichungsnummer: WO 2018/177738

(56) Entgegenhaltungen:
- EP-A1- 0 544 615
- WO-A1-97/30312
- WO-A2-97/09565
- DE-A1- 4 303 613
- DE-A1- 19 702 133
- US-A- 3 532 453

## Beschreibung

Die Erfindung betrifft ein Verfahren zum Anfahren eines vertikalen Zwangdurchlaufdampferzeugers in einem Abhitzedampferzeuger sowie eine Vorrichtung zum Anfahren eines vertikalen Zwangdurchlaufdampferzeugers in einem Abhitzedampferzeuger.

Abhitzedampferzeuger mit Zwangdurchlaufverdampfer sind als sogenannte horizontale (mit horizontalem Rauchgaspfad) und vertikale (mit vertikalem Rauchgaspfad) BENSON Abhitzedampferzeuger bekannt. Dokument WO97/09565 offenbart zum Beispiel einen vertikalen Zwangdurchlaufdampferzeuger mit einem Wasserabscheidesystem, das einen Abscheider und eine Flasche umfasst, welche als separate Behälter ausgeführt sind. Die Ausführungsform mit vertikalem Rauchgaspfad weist Kostenvorteile gegenüber der horizontalen Bauform auf. Demgegenüber stehen betriebliche Nachteile des vertikalen BENSON Abhitzedampferzeugers in Form eines erheblich höheren Wasserverbrauchs, verursacht durch einen deutlich größeren Wasserausstoß (Blowdown) beim Anfahren.

Aufgabe der Erfindung ist es daher, ein Verfahren zum Anfahren eines vertikalen Zwangdurchlaufdampferzeugers, d.h. mit einem vertikalen Rauchgaspfad, in einem Abhitzedampferzeuger anzugeben, bei dem der Wasserverbrauch gegenüber dem Stand der Technik verringert ist. Eine weitere Aufgabe der Erfindung ist es, eine entsprechende Vorrichtung zum Anfahren eines vertikalen Zwangdurchlaufdampferzeugers in einem Abhitzedampferzeuger anzugeben.

Die Erfindung löst die auf ein Verfahren zum Anfahren eines vertikalen Zwangdurchlaufdampferzeugers in einem Abhitzedampferzeuger gerichtete Aufgabe, indem sie vorsieht, dass bei einem derartigen Verfahren zum Anfahren eines vertikalen Zwangdurchlaufdampferzeugers in einem Abhitzedampferzeuger, wobei dem Zwangdurchlaufdampferzeuger Speisewasser als Arbeitsfluid zugeführt wird, und dort zuerst einen Speisewasservorwärmer und dann einen Verdampfer durchströmt und dabei zumindest teilweise verdampft, wobei das teilweise verdampfte Arbeitsfluid einem Wasserabscheidesystem zugeführt wird, in dem nicht verdampftes Arbeitsfluid von verdampftem Arbeitsfluid abgetrennt und gesammelt wird, zumindest ein Teil des im Wasserabscheidesystem gesammelten nicht verdampften Arbeitsfluids dem Verdampfer geodätisch zugeführt wird und ab einer bestimmten Menge anfallenden nicht verdampften Arbeitsfluids ein übriger Teil automatisch aus dem Wasserabscheidesystem ausgeschleust wird.

Durch die Rückführung des nicht verdampften Arbeitsfluids wird der Wasserverbrauch der Gas- und Dampfturbinenanlage erheblich reduziert. Die für die Entsorgung des anfallenden Abwassers erforderlichen Systeme können kleiner (und damit kostengünstiger) ausgelegt werden. Die für die Nachspeisung des notwendigen Deionats erforderlichen Systeme können ebenfalls kleiner (und damit kostengünstiger) ausgelegt werden.

Aufgrund der geodätischen Rückführung entfällt die Notwendigkeit für den Einsatz von Pumpen. Dies wirkt sich sowohl bei den Investitionen als auch bei der Ausfallsicherheit der Anlage positiv aus.

Dabei ist es zweckmäßig, wenn das Wasserabscheidesystem einen Abscheider und eine Flasche umfasst und das nicht verdampfte Arbeitsfluid aus dem Abscheider rückgeführt wird, da dies den Aufwand für eine geodätische Rückführung im Vergleich zu einer Ausführung ohne Trennung von Abscheider und Flasche gering hält.

Ganz besonders vorteilhaft ist es, wenn zur Rückführung des nicht verdampften Arbeitsfluids aus dem Wasserabscheidesystem in den Verdampfer lediglich eine Absperrarmatur geöffnet wird und die Menge an rückgeführtem Arbeitsfluid allein durch die Geometrie des Wasserabscheidesystems geregelt wird.

Die auf eine Vorrichtung zum Anfahren eines vertikalen Zwangdurchlaufdampferzeugers in einem Abhitzedampferzeuger gerichtete Aufgabe wird gelöst durch eine Vorrichtung mit einem Speisewasservorwärmer, dem mittels einer Speisewasserpumpe über eine Speisewasserzuleitung Speisewasser als Arbeitsfluid zugeführt werden kann, einem Verdampfer, der dem Speisewasservorwärmer in Strömungsrichtung des Arbeitsfluids nachgeschaltet ist und vom Arbeitsfluid durchströmt werden kann und dieses zumindest teilweise verdampfen kann, einem Wasserabscheidesystem am Ausgang des Verdampfers, das unverdampftes Arbeitsfluid von verdampftem Arbeitsfluid trennen kann, wobei das Wasserabscheidesystem einen Abscheider und eine Flasche umfasst, welche als separate Behälter ausgeführt sind, wobei eine Rückleitung vom Abscheider in eine Einbindestelle des Verdampfers mündet und ein Arbeitsmittelauslass für die Rückleitung im Abscheider so weit oberhalb der Einbindestelle liegt, dass ein geodätischer Rücklauf des nicht verdampften Arbeitsfluids über die Rückleitung in den Verdampfer möglich ist, wobei ferner eine Ablaufleitung vom Abscheider abzweigt und in die Flasche mündet und so im Wasserabscheidesystem angeordnet ist, dass sie zumindest zum Teil oberhalb der Rückleitung angeordnet ist.

Sollte mehr Wasser am Abscheider ankommen, als in den Verdampfer zurücklaufen kann, wird der Füllstand im Abscheider bis zu einem durch die Anordnung der Ablaufleitung definierten Punkt ansteigen und dann automatisch in die Flasche ablaufen. Dieses in die Wasserflasche ablaufende Wasser wird auf dem bisher bekannten Weg ausgeschleust.

In einer vorteilhaften Ausführungsform ist eine Absperrarmatur in der Rückleitung angeordnet, so dass bei Beendigung des Wasserausstoßes die Rückleitung zum Verdampfer geschlossen werden kann.

Ferner ist es vorteilhaft, wenn eine Rückschlagklappe in der Rückleitung angeordnet ist, so dass die Strömung des unverdampften Arbeitsfluids auch nur in einer Richtung möglich ist und zwar vom Wasserabscheidesystem hin zum Verdampfer.

In einer vorteilhaften Ausführungsform umfasst die Ablaufleitung ein durch den Boden des Abscheiders in den Abscheider hineinragendes Rohr.

Weiter ist es vorteilhaft, wenn eine erste Entleerungsleitung so an einem unteren Ende des Abscheiders angeordnet ist und in die Flasche mündet, dass eine möglichst vollständige Entleerung des Abscheiders möglich ist.

Es kann auch vorteilhaft sein, wenn ein Teilstück der Ablaufleitung zwischen Abscheider und Flasche siphonartig ausgebildet ist und an seiner tiefsten Stelle mit einer zweiten Entleerungsleitung versehen ist, die in die Flasche mündet.

Die genannten Ausführungen haben alle den Vorteil, dass Rücklauf und Ablauf automatisch erfolgen und sich aus der Geometrie des Wasserabscheidesystems ergeben und keine aktive Regelung notwendig ist, wie beispielsweise bei einer Lösung, bei der in der Rückleitung eine Ventilanordnung mit der Funktion eines Drei-Wege-Ventils angeordnet ist, von der eine Leitung in die Flasche abzweigt.

Die Erfindung wird beispielhaft anhand der Zeichnungen näher erläutert. Es zeigen schematisch und nicht maßstäblich:
- Figur 1: eine Vorrichtung zum Anfahren eines vertikalen Zwangdurchlaufdampferzeugers mit Wasserabscheidesystem, gemäß der Erfindung bei dem Abscheider und Flasche getrennt sind,
- Figur 2: eine Vorrichtung zum Anfahren eines vertikalen Zwangdurchlaufdampferzeugers mit Wasserabscheidesystem, bei dem Abscheider und Flasche eine Einheit bilden,
- Figur 3: eine Vorrichtung zum Anfahren eines vertikalen Zwangdurchlaufdampferzeugers gemäß der Erfindung, wobei die Ablaufleitung für den Überlauf zur Flasche ein durch den Boden des Abscheiders gestecktes Rohr umfasst,
- Figur 4: eine Vorrichtung zum Anfahren eines vertikalen Zwangdurchlaufdampferzeugers gemäß der Erfindung, wobei die Ablaufleitung einen zwischen Abscheider und Flasche angeordneten Siphon umfasst und
- Figur 5: eine Vorrichtung zum Anfahren eines vertikalen Zwangdurchlaufdampferzeugers bei der Rezirkulation und Ablauf zur Flasche über ein Drei-Wege-Ventil erfolgen.

Die Figur 1 zeigt schematisch und beispielhaft eine Vorrichtung zum Anfahren eines vertikalen Zwangdurchlaufdampferzeugers mit Speisewasservorwärmer 1, dem mittels einer Speisewasserpumpe 7 über eine Speisewasserzuleitung 8 Speisewasser als Arbeitsfluid zugeführt werden kann, und Verdampfer 2, sowie mit einem Wasserabscheidesystem 3. Für die Umsetzung der erfinderischen Vorrichtung ist es notwendig, im Wasserabscheidesystem 3 den Abscheider 4 von der Wasserflasche 5 zu trennen. Eine technisch weniger vorteilhafte Lösung mit einem gemeinsamen Behälter für Abscheider und Flasche ist in der Figur 2 gezeigt.

In der Ausführungsform der Figur 1 liegt das untere Ende 17 des Abscheiders 4 deutlich oberhalb einer Einbindestelle 10 in den Verdampfer 2, beispielsweise oberhalb des Eintrittssammlers 20. Ein geodätischer Ablauf vom Abscheider 4 zum Verdampfer 2 wird dadurch möglich. Der Ablauf erfolgt von Arbeitsmittelauslass 11 über die Rückleitung 9 und die darin befindliche Absperrarmatur 6 bis zur Einbindestelle 10. Ferner ist im Ausführungsbeispiel der Figur 1 eine Rückschlagklappe 13 in der Rückleitung 9 angeordnet.

Sobald beim Anfahren das vom Verdampfer 2 ausgestoßene Wasser im Abscheider 4 ankommt und abgeschieden wird, kann dieses Wasser in den Verdampfer 2 zurücklaufen. Die Effizienz dieser Maßnahme nimmt zu, wenn der Verdampfer 2 zum Anfahren nicht vollständig gefüllt wird. Sollte mehr Wasser am Abscheider 2 ankommen, als in den Verdampfer 2 zurücklaufen kann, wird der Füllstand im Abscheider 4 bis zum Überlauf 21 in die Wasserflasche 5 ansteigen. Dieses über eine Ablaufleitung 12 vom Abscheider 4 in die Wasserflasche 5 überlaufende Wasser wird auf dem bisher bekannten Weg ausgeschleust. Ist der Wasserausstoß beendet (Druckanstieg im System) wird die Absperrarmatur 6 in der Rückleitung 9 zum Verdampfer 2 geschlossen. Eine zweite, möglichst klein ausgeführte, erste Entleerungsleitung 16 vom Abscheider 4 zur Wasserflasche 5 dient ausschließlich der möglichst vollständigen Entleerung des Abscheiders 4 während des Betriebs und im Stillstand der Anlage.

Figur 2 zeigt eine weniger vorteilhafte Lösung des Problems. Für die Umsetzung dieser Lösung können Abscheider 4 und Wasserflasche 5 des Wasserabscheidesystems 3 allerdings in einem gemeinsamen Gefäß verbleiben. Der Rücklauf des nicht verdampften abgetrennten Arbeitsfluids in den Verdampfer 2 erfolgt wiederum über die Rückleitung 9 und die darin befindliche Absperrarmatur 6 bzw. die Rückschlagklappe 13. Sobald beim Anfahren das vom Verdampfer 2 ausgestoßene Wasser im Abscheider 4 ankommt und abgeschieden wird, steigt zunächst der Wasserstand in der Wasserflasche 5 bis zum Niveau des Anschlusses der Rückleitung 9 an. Dann kann Wasser in den Verdampfer 2 zurücklaufen. Ist der Wasserausstoß beendet (Druckanstieg im System), wird die Absperrarmatur 6 in der Rückleitung 9 zum Eintrittssammler 20 des Verdampfers 2 geschlossen. Die Effizienz dieser in Figur 2 beschriebenen Lösung ist geringer als die der Ausführungsform der Figur 1, da ein Rücklauf in den Verdampfer 2 erst möglich ist, wenn die Wasserflasche 5 weitgehend gefüllt ist.

Die Ausführungsform der Figur 3 weist, wie auch die folgende Ausführungsformen, wieder ein Wasserabscheidesystem 3 auf, bei dem Abscheider 4 und Flasche 5 getrennt sind und unterscheidet sich von der Ausführungsform der Figur 1 durch die Ausbildung der Ablaufleitung 12. Der Überlauf zur Flasche 5 erfolgt hier nicht über die Außenwand des Abscheiders 4, sondern über ein durch den Boden 14 des Abscheiders 4 durchgestecktes Rohr 15. Die Länge dieses Rohres 15 bestimmt dabei den sich einstellenden Füllstand im Abscheider 4.

Die Ausführungsform der Figur 4 unterscheidet sich von den Figuren 1 und 3 durch die Ausbildung der Ablaufleitung 12. Der Überlauf zur Flasche 5 erfolgt hier nicht über die Außenwand des Abscheiders 4 oder über ein Rohr 15, sondern über einen zwischen Abscheider 4 und Flasche 5 angeordneten Siphon 22. Die Höhe dieses Siphons 22 bestimmt dabei den sich einstellenden Füllstand im Abscheider 4. Zu diesem Zweck ist ein Teilstück der Ablaufleitung 12 zwischen Abscheider 4 und Flasche 5 siphonartig ausgebildet und an seiner tiefsten Stelle 18 mit einer zweiten Entleerungsleitung 19 versehen, die in die Flasche 5 mündet.

Figur 5 zeigt eine Vorrichtung zum Anfahren eines vertikalen Zwangdurchlaufdampferzeugers mit von den bisherigen Figuren abweichender Rückleitung 9 bzw. Ablaufleitung 12. In der Rückleitung 9 ist eine Ventilanordnung 23 mit der Funktion eines Drei-Wege-Ventils angeordnet, von der eine Leitung 24 in die Flasche 5 abzweigt, so dass beide, Rezirkulation und Ablauf zur Flasche 5, hier über ein Drei-Wege-Regelventil 23 erfolgen. Die Stellung dieses Drei-Wege-Regelventils 23 wird über den Füllstand im Abscheider 5 geregelt.

## Patentansprüche

1. Verfahren zum Anfahren eines vertikalen Zwangdurchlaufdampferzeugers in einem Abhitzedampferzeuger, wobei dem Zwangdurchlaufdampferzeuger Speisewasser als Arbeitsfluid zugeführt wird, und dort zuerst einen Speisewasservorwärmer (1) und dann einen Verdampfer (2) durchströmt und dabei zumindest teilweise verdampft, wobei das teilweise verdampfte Arbeitsfluid einem Wasserabscheidesystem (3) zugeführt wird, in dem nicht verdampftes Arbeitsfluid von verdampftem Arbeitsfluid abgetrennt und gesammelt wird, wobei zumindest ein Teil des im Wasserabscheidesystem (3) gesammelten nicht verdampften Arbeitsfluids dem Verdampfer (2) geodätisch zugeführt wird, **dadurch gekennzeichnet, dass** ab einer bestimmten Menge anfallenden nicht verdampften Arbeitsfluids ein übriger Teil automatisch aus dem Wasserabscheidesystem (3) ausgeschleust wird.

2. Verfahren nach Anspruch 1, wobei das Wasserabscheidesystem (3) einen Abscheider (4) und eine Flasche (5) umfasst und das nicht verdampfte Arbeitsfluid aus dem Abscheider (4) rückgeführt wird.

3. Verfahren nach einem der Ansprüche 1 oder 2, wobei zur Rückführung des nicht verdampften Arbeitsfluids aus dem Wasserabscheidesystem (3) in den Verdampfer (2) eine Absperrarmatur (6) geöffnet wird und die Menge an rückgeführtem Arbeitsfluid allein durch die Geometrie des Wasserabscheidesystems (3) geregelt wird.

4. Vorrichtung zum Anfahren eines vertikalen Zwangdurchlaufdampferzeugers in einem Abhitzedampferzeuger mit
- einem Speisewasservorwärmer (1), dem mittels einer Speisewasserpumpe (7) über eine Speisewasserzuleitung (8) Speisewasser als Arbeitsfluid zugeführt werden kann,
- einem Verdampfer (2), der dem Speisewasservorwärmer (1) in Strömungsrichtung des Arbeitsfluids nachgeschaltet ist und vom Arbeitsfluid durchströmt werden kann und dieses zumindest teilweise verdampfen kann,
- einem Wasserabscheidesystem (3) am Ausgang des Verdampfers (2), das unverdampftes Arbeitsfluid von verdampftem Arbeitsfluid trennen kann,
wobei das Wasserabscheidesystem (3) einen Abscheider (4) und eine Flasche (5) umfasst, welche als separate Behälter ausgeführt sind,
**dadurchgekennzeichnet, dass** eine Rückleitung (9) vom Abscheider (4) in eine Einbindestelle (10) des Verdampfers (2) mündet und ein Arbeitsmittelauslass (11) für die Rückleitung (9) im Abscheider (4) so weit oberhalb der Einbindestelle (10) liegt, dass ein geodätischer Rücklauf des nicht verdampften Arbeitsfluids über die Rückleitung (9) in den Verdampfer (2) möglich ist, wobei ferner eine Ablaufleitung (12) vom Abscheider (4) abzweigt und in die Flasche (5) mündet und so im Wasserabscheidesystem (3) angeordnet ist, dass sie zumindest zum Teil oberhalb der Rückleitung (9) angeordnet ist.

5. Vorrichtung nach Anspruch 4, wobei eine Absperrarmatur (6) in der Rückleitung (9) angeordnet ist.

6. Vorrichtung nach einem der Ansprüche 4 oder 5, wobei eine Rückschlagklappe (13) in der Rückleitung (9) angeordnet ist.

7. Vorrichtung nach einem der Ansprüche 4 bis 6, wobei die Ablaufleitung (12) ein durch den Boden (14) des Abscheiders (4) in den Abscheider (4) hineinragendes Rohr (15) umfasst.

8. Vorrichtung nach einem der Ansprüche 4 bis 7, wobei eine erste Entleerungsleitung (16) so an einem unteren Ende (17) des Abscheiders (4) angeordnet ist und in die Flasche (5) mündet, dass eine möglichst vollständige Entleerung des Abscheiders (4) möglich ist.

9. Vorrichtung nach einem der Ansprüche 4 bis 6, wobei ein Teilstück der Ablaufleitung (12) zwischen Abscheider (4) und Flasche (5) siphonartig ausgebildet ist und an seiner tiefsten Stelle (18) mit einer zweiten Entleerungsleitung (19) versehen ist, die in die Flasche (5) mündet.

## Claims

1. Method for starting up a vertical forced-flow steam generator in a waste-heat steam generator, wherein feed water is supplied as working fluid to the forced-flow steam generator, and there flows firstly through a feed water preheater (1) and then through an evaporator (2) and in the process at least partially evaporates, wherein the partially evaporated working fluid is supplied to a water separation system (3) in which non-evaporated working fluid is separated from evaporated working fluid and is collected, wherein at least a portion of the non-evaporated working fluid collected in the water separation system (3) is supplied geodetically to the evaporator (2),
**characterized in that**,
beyond a specific quantity of accumulating non-evaporated working fluid, a remaining portion is automatically discharged from the water separation system (3).

2. Method according to Claim 1, wherein the water separation system (3) comprises a separator (4) and a bottle (5), and the non-evaporated working fluid is returned from the separator (4) .

3. Method according to either of Claims 1 and 2, wherein, for returning the non-evaporated working fluid to the evaporator (2) from the water separation system (3), a shut-off fitting (6) is opened, and the quantity of returned working fluid is regulated solely by the geometry of the water separation system (3) .

4. Device for starting up a vertical forced-flow steam generator in a waste-heat steam generator, with
- a feed water preheater (1) which, by means of a feed water pump (7), can be supplied with feed water as working fluid via a feed water supply line (8),
- an evaporator (2) which is arranged downstream of the feed water preheater (1) in the direction of flow of the working fluid and which can be flowed through by the working fluid and can at least partially evaporate said working fluid,
- a water separation system (3) at the outlet of the evaporator (2), which is able to separate non-evaporated working fluid from evaporated working fluid,
wherein the water separation system (3) comprises a separator (4) and a bottle (5), which are designed as separate containers,
**characterized in that**
a return line (9) from the separator (4) opens into a point of connection (10) of the evaporator (2) and a working-medium outlet (11) for the return line (9) in the separator (4) is situated so far above the point of connection (10) that a geodetic return flow of the non-evaporated working fluid into the evaporator (2) via the return line (9) is possible, wherein, furthermore, a drain line (12) branches off from the separator (4) and opens into the bottle (5) and is arranged in the water separation system (3) such that it is arranged, at least in part, above the return line (9).

5. Device according to Claim 4, wherein a shut-off fitting (6) is arranged in the return line (9).

6. Device according to either of Claims 4 and 5, wherein a check valve (13) is arranged in the return line (9).

7. Device according to one of Claims 4 to 6, wherein the drain line (12) comprises a pipe (15) which projects into the separator (4) through the bottom (14) of the separator (4).

8. Device according to one of Claims 4 to 7, wherein a first evacuation line (16) is arranged at a lower end (17) of the separator (4), and opens into the bottle (5), such that it is possible for the separator (4) to be evacuated as completely as possible.

9. Device according to one of Claims 4 to 6, wherein one part of the drain line (12) between the separator (4) and the bottle (5) is formed in a siphon-like manner and, at its lowest point (18), is provided with a second evacuation line (19), which opens into the bottle (5).

## Revendications

1. Procédé de mise en fonctionnement d'un générateur de vapeur vertical à circulation forcée dans un générateur de vapeur à récupération de la chaleur perdue, dans lequel on envoie, comme fluide de travail, de l'eau d'alimentation au générateur de vapeur à circulation forcée et on la fait passer d'abord dans un préchauffeur (1) d'eau d'alimentation et ensuite dans un évaporateur (2) et ainsi on l'évapore au moins en partie, dans lequel on apporte le fluide de travail, évaporé en partie, à un système (3) de séparation d'eau, dans lequel on sépare du fluide de travail non évaporé du fluide de travail évaporé et on le recueille, dans lequel on apporte géodésiquement à l'évaporateur (2) au moins une partie du fluide de travail non évaporé, recueilli dans le système (3) de séparation d'eau,
**caractérisé en ce que**, à partir d'une certaine quantité de fluide de travail non évaporé qui se produit, on éjecte une partie restante automatiquement du système (3) de séparation d'eau.

2. Procédé suivant la revendication 1, dans lequel le système (3) de séparation d'eau comprend un séparateur (4) et une bouteille (5) et on retourne le fluide de travail non évaporé du séparateur (4).

3. Procédé suivant l'une des revendications 1 ou 2, dans lequel pour retourner le fluide de travail non évaporé du système (3) de séparation d'eau à l'évaporateur (2), on ouvre un robinet (6) d'arrêt et on règle la quantité de fluide de travail retourné, seulement par la géométrie du système (3) de séparation d'eau.

4. Système pour mettre en fonctionnement un générateur de vapeur vertical à circulation forcée dans un générateur de vapeur à récupération de la chaleur perdue, comprenant
- un préchauffeur (1) d'eau d'alimentation, auquel on peut apporter, comme fluide de travail, de l'eau d'alimentation au moyen d'une pompe (7) d'eau d'alimentation par l'intermédiaire d'un conduit (8) d'apport d'eau d'alimentation,
- un évaporateur (2), qui est monté en aval du préchauffeur (1) d'eau d'alimentation dans le sens d'écoulement du fluide de travail et dans lequel le fluide de travail peut passer et y être évaporé au moins en partie,
- un système (3) de séparation d'eau à la sortie de l'évaporateur (2), qui peut séparer du fluide de travail non évaporé de fluide de travail évaporé,
dans lequel le système (3) de séparation d'eau comprend un séparateur (4) et une bouteille (5), qui sont réalisés sous la forme de récipients distincts,
**caractérisé en ce que**
un conduit (9) de retour du séparateur (4) débouche dans un point (10) d'entrée de l'évaporateur (2) et une sortie (11) de fluide de travail pour le conduit (9) de retour se trouve dans le séparateur (4) si loin au-dessus du point (10) d'entrée, qu'un retour géodésique du fluide de travail non évaporé dans l'évaporateur (2) est rendu possible par le conduit (9) de retour, dans lequel en outre un conduit (12) d'évacuation est en dérivation du séparateur (14) et débouche dans la bouteille (5) et est monté ainsi dans le système (3) de séparation d'eau de manière à être au moins en partie au-dessus du conduit (9) de retour.

5. Installation suivant la revendication 4, dans laquelle un robinet (6) d'arrêt est monté dans le conduit (9) de retour.

6. Installation suivant l'une des revendications 4 ou 5, dans laquelle un clapet (3) anti retour est monté dans le conduit (9) de retour.

7. Installation suivant l'une des revendications 4 à 6, dans laquelle le conduit (12) d'évacuation comprend un tuyau (15) pénétrant dans le séparateur (4) à travers le fond (14) du séparateur (4).

8. Installation suivant l'une des revendications 4 à 7, dans laquelle un premier conduit (16) de vidange est monté à une extrémité (17) inférieure du séparateur (4) et débouche dans la bouteille (5) de manière à rendre possible de vider aussi complètement que possible le séparateur (4).

9. Installation suivant l'une des revendications 4 à 6, dans laquelle un tronçon du conduit (12) d'évacuation entre le séparateur (4) et la bouteille (5) est constitué à la manière d'un siphon et est pourvu, à son point (18) le plus bas, d'un deuxième conduit (19) de vidange, qui débouche dans la bouteille (5)
